# EUROPÄISCHE PATENTSCHRIFT

(11) **EP 1 313 579 B1**
(45) Veröffentlichungstag und Bekanntmachung des Hinweises auf die Patenterteilung: **16.06.2004**
(21) Anmeldenummer: 01969503.0
(22) Anmeldetag: 25.07.2001
(51) Int. Cl.: B22D 11/12

(54) **STRANGGIESSANLAGE MIT SOFT-REDUCTION-STRECKE**
CONTINUOUS CASTING INSTALLATION COMPRISING A SOFT REDUCTION SECTION
INSTALLATION DE COULEE CONTINUE PRESENTANT UNE SECTION DE REDUCTION DOUCE

(30) Priorität: 26.08.2000 DE 10042079
(43) Veröffentlichungstag der Anmeldung: 28.05.2003
(73) Patentinhaber: SMS Demag AG, 40237 Düsseldorf (DE)
(72) Erfinder: RAHMFELD, Werner, 47807 Krefeld (DE); WETTER, Jacob, 45481 Mühlheim a.d. Ruhr (DE)
(74) Vertreter: Valentin, Ekkehard
(86) Internationale Anmeldenummer: PCT/EP2001/008574
(87) Internationale Veröffentlichungsnummer: WO 2002/018077

(56) Entgegenhaltungen:
- EP-A- 0 776 708
- WO-A-98/50185
- US-A- 5 211 217
- PATENT ABSTRACTS OF JAPAN vol. 016, no. 585 (M-1347), 25. Dezember 1992 (1992-12-25) & JP 04 231104 A (NIPPON STEEL CORP), 20. August 1992 (1992-08-20)
- PATENT ABSTRACTS OF JAPAN vol. 013, no. 028 (M-788), 23. Januar 1989 (1989-01-23) & JP 63 242452 A (NKK CORP), 7. Oktober 1988 (1988-10-07)
- PATENT ABSTRACTS OF JAPAN vol. 013, no. 028 (M-788), 23. Januar 1989 (1989-01-23) & JP 63 238965 A (NKK CORP), 5. Oktober 1988 (1988-10-05)
- PATENT ABSTRACTS OF JAPAN vol. 013, no. 077 (M-801), 22. Februar 1989 (1989-02-22) & JP 63 278655 A (NKK CORP), 16. November 1988 (1988-11-16)

## Beschreibung

Die Erfindung betrifft ein Verfahren und eine Vorrichtung zum Stranggießen von Brammen oder Blöcken, insbesondere von Dünnbrammen in einer Stranggießanlage, umfassend in einer Strangführung unterhalb der Kokille eine Soft-Reduction-Strecke mit Druckrollen bzw. Stützrollen, die einzeln oder als Segment mittels Hydraulik-Zylindern gegeneinander stufenlos sowie durch Anschläge begrenzbar mit einer veränderbaren Klemmkraft beaufschlagt sind.

Die Mehrzahl der zzt. im Betrieb befindlichen oder in Betrieb gehenden Stranggießanlagen, insbesondere zum Gießen von Dünnbrammen, verwirklichen eine Betriebstechnik mit Soft-Reduction. Das Verfahren und die entsprechende Vorrichtung wird hauptsächlich im Horizontalteil der Strangführung der Stranggießanlagen installiert und dient einer Verbesserung der Gefügequalität und der Oberflächenqualität des Gießprodukts.

Der Soft-Reduction-Effekt wird durch Reduzierung der Strangdicke im Bereich seiner Erstarrung mit schmelzflüssigern Kern bis zur Spitze des flüssigen Sumpfes erzielt. Der Bereich, in weichem die Soft-Reduction einen signifikanten Einfluss auf die Stranginnenqualität ausübt, liegt in der Erstarrung bei FS: 0,3 bis 0,8, entsprechend einer Längenposition auf dem Erstarrungswege. Die Soft-Reduction, die gezielt in kleinen Schritten durchgeführte Dickenreduzierung im genannten Bereich vermindert nachweisbar die Seigerungstendenz in der Schmelze.

Um in den wirksamen Bereich der Soft-Reduction bei unterschiedlichen Betriebszuständen, bspw. hervorgerufen durch Gießgeschwindigkeitsveränderung bzw. Stillstände, zu gelangen, muss die Zone, in welcher die Strangdicke reduziert wird, in der Längsposition des Stranges veränderbar sein. Zu diesem Zweck werden positionsgeregelte Klemmzylinder in den Stützsegmenten eingesetzt.

Durch Ermittlung der Lage der Sumpfspitze, rechnerisch bzw. durch Messung der Druckänderung des Stranges auf die Druckrollen, werden die Stützsegmente in der für Soft-Reduction günstige Position konisch eingestellt, um am durchlaufenden Strang gezielte Dickenreduktion vorzunehmen. Dieses Verfahren ist praktisch vollständig durcheniwickelt und wird als dynamische Soft-Reduction bezeichnet, die jedoch seitens der technischen Verwirklichung mit hohem Aufwand verbunden ist.

Aus dem Dokument WO-A-98/50 185 ist ein Verfahren und eine Vorrichtung zum Erzeugen von Brammen aus Stahl mit einer Stranggießmaschine mit dynamischer Soft-Reduction bekannt. Der gegossene Strang verlässt die Kokille mit einer von der Strangschale umschlossenen Flüssigschmelze und durchläuft eine nachgeschaltete Strangführung, wobei die Maulweite von in Gerüsten gelagerten Führungsrollen durch Unter- und Oberrahmen verbundene Verstellelemente stufenlos eingestellt wird. Die dynamische Soft-Reduction wird hier mit folgenden Schritten durchgeführt:
a) die Maulweite wird mit einer Oszillation um eine vorgebbare Mittellinie der Maulweite in der Weise geändert, dass die dynamischen Einflüsse auf die Führungsrollen vernachlässigbar klein sind,
b) die Amplitude der Maulweiten-Oszillation wird in einer Größe eingestellt die keine plastische Verformung der Strangschale hervorruft,
c) die aktuelle Maulweite wird erfasst;
d) gleichzeitig wird die Stellkraft der Verstellelemente sowie die Amplitude der Stellkraft ermittelt und
e) bei steigender Amplitude der Stellkraft wird die Maulweite auf ein vorgebbares Maß eingestellt und/oder über mindestens ein Verstellelement druckgeregelt geführt.

Der Erfindung liegt die Aufgabe zugrunde, ausgehend vom vorgenannten Stand der Technik, ein Verfahren und eine Vorrichtung zum Stranggießen von Brammen oder Blöcken, insbesondere von Dünnbrammen der im Oberbegriff von Anspruch 1 genannten Art anzugeben, welche eine hochwirksame Soft-Reduction mit verringertem Aufwand an technischen Mitteln bei hoher Qualität des Ergebnisses ermöglicht.

Zur Lösung der o. g. Aufgabe wird erfindungsgemäß vorgeschlagen, dass innerhalb eines Bereiches der Soft-Reduction-Strecke, in welchem der Strang noch nicht durcherstarrt ist, mit einer Klemmkraft mit Hartdruck, und innerhalb des Bereichs der Soft-Reduction-Strecke, in weichem der Strang durcherstarrt ist, mit einer Klemmkraft mit Weichdruck gearbeitet wird, dass Grenz- bzw. Umschaltwerte für Hart- und Weichdruck definiert werden, und dass bei einer Klemmkraft unterhalb des Grenz- bzw. Umschaltwertes die Segmentklemmung mit Weichdruck durchgeführt wird. Dem erfindungsgemäßen Verfahren liegt die aus dem praktischen Betrieb gewonnene Erkenntnis zugrunde, dass ein durcherstarrter Teil des Stranges, falls er in den Bereich der Soft-Reduction gelangt, nicht verformt werden darf, weil sonst die Stützrollen bzw. Druckrollen oder deren Lager oder die Gerüstkonstruktion der Segmente Schaden nehmen würden, vor allem dann, wenn mehrere Segmente den Soft-Reduction-Bereich bilden und konisch eingestellt sind. Ein solcher Fall kann bspw. eintreten, wenn sich die Gießgeschwindigkeit ändert bzw. als Folge einer Betriebsunterbrechung. in einem solchen Fall muss dann vom Klemmdruck für Soft-Reduction, dem Hartdruck, auf Weichdruck mit vorzugsweise 40% des Hartdruckes bei der Auslaufstrecke des Stranges umgeschaltet werden können.

Im Falle der Erfindung erfolgt diese Umstellung selbsttätig von Hartdruck auf Weichdruck - und gegebenenfalls umgekehrt - durch Ermittlung eines Druck-Anstiegimpulses, der in den Klemmzylindem entsteht durch das Eintreten des nicht verformbaren durcherstarrten Stranges in das konisch eingestellte Segment.

Eine Ausgestaltung des Verfahrens sieht vor, dass bei laufendem Betrieb mit Hartdruck der Soft-Reduction-Strecke, beim Erreichen des oberen Grenz- bzw. Umschaltwertes auf Weichdruck umgeschaltet, und umgekehrt bei laufendem Betriebszustand mit Weichdruck bei Erreichen des unteren Druck-, Grenz- bzw. Umschaltwertes auf Hartdruck umgeschaltet wird.

Das Verfahren nach der Erfindung ist dahingehend weiterentwickelt, dass bei Einlauf eines nicht verformbaren, durcherstarrten Strangteils in ein für Hartdruck konisch eingestelltes Segment aufgrund des dabei entstehenden Druckanstieg-Impulses in den Klemmzylindem eine Umschaltung von Hartdruck auf Weichdruck erfolgt.

Die Klemmzylinder sind primär mit Soft-Reduction-Druck, dem sogenannten Hartdruck, beaufschlagt, wobei jede Wegbewegung des Zylinderkolbens eine Druckänderung hervorruft. Ein Drucksensor am Zylinder sorgt dafür, dass die Druckerhöhung im Zylinder zum Umschalten auf den Weichdruck genutzt wird. Zur praktischen Durchführung wird ein Sperrventil durch ein Entlastungsventil partiell geöffnet, so dass das Segment im hydraulischen Schaltkreis nachgeben kann, d.h., dass sich die Segment-Maulweite ändern und das durcherstarrte Strangstück das Segment unter Weichdruck passieren kann.

Ferner sieht eine Ausgestaltung des Verfahrens nach der Erfindung vor, dass nach Umschalten eines Segments auf einen Betriebszustand mit Weichdruck für einen durcherstarrten Strangteil, im Falle des folgenden Einlaufs eines nicht durcherstarrten Strangteils in das Segment eine Druckabfrage gestartet wird, wobei in kurzen, taktweisen Zeitabständen von Weichdruck auf Hartdruck - und umgekehrt - umgeschaltet wird und dabei geprüft wird, ob die Drücke unverändert bleiben, oder ob sie oberhalb bzw. unterhalb des jeweiligen Grenz- bzw. Umschaltwertes liegen und dass in Abhängigkeit der Druckprüfung die Einstellung auf Hartdruck bzw. Weichdruck erfolgt. Durch diese Maßnahme wird ein zu weites Öffnen des Segmentes durch den ferrostatischen Druck der Schmelze verhindert.

Eine weitere Ausgestaltung des erfindungsgemäßen Verfahrens sieht vor, dass alle Stützsegmente im Soft-Reduction-Bereich und in den dahinter liegenden Segmenten bis zum Maschinenende der taktweisen Druckabfrage unterzogen werden. Damit wird eine gleichmäßige Qualität des Gußproduktes sichergestellt.

Eine zweckmäßige Ausgestaltung des Verfahrens sieht vor, dass insbesondere im Horizontalteil der Stranggießanlage eine Strangstrecke bestimmt wird, in welcher für die Betriebszustände des Gießbetriebes, sowie für die verwendeten Stahlsorten, die Soft-Reduction-Bedingungen zutreffen. Dabei ist in der bestimmten Strangstützstrecke darauf besonders zu achten, dass alle Stützsegmente einzeln mit erforderlicher Konizität derart einstellbar sind, dass der durchlaufende Strang die für die Soft-Reduction erforderliche Verformung erhält.
Zu diesem Zweck kann mit dem Verfahren vorgesehen sein, dass die hydraulisch einstellbaren Stützsegmente gegen mechanische Anschläge mit vorbestimmter Dicke auf ein vorgegebenes Maß der Soft-Reduction einzeln eingestellt werden. Dabei verhindern die mechanischen Anschläge ein zu enges Zusammenfahren der Stützrollen und damit eine Beschädigung der gesamten Stützkonstruktion.

Eine Vorrichtung zum Stranggießen von Brammen oder Blöcken, insbesondere von Dünnbrammen in einer Stranggießanlage, umfasst eine Strangführung mit einer Soft-Reduction-Strecke mit Druck- bzw. Stützrollen, die einzeln oder als Segment mittels Hydraulik-Zylindem mit Änderung des Klemmzylinderdruckes gegeneinander stufenlos sowie durch Anschläge begrenzbar mit einer Klemmkraft beaufschlagbar sind. Gemäß der Erfindung ist eine hydraulische Schaltung mit einem Drucksensor und mit von diesem steuerbaren Druckumschaltventil vorgesehen sowie mit in dessen Schaltkreis angeordnetem Sperrventil, einem Steuerventil und einem Entlastungsventil, sowie mit einer Rohrbruchsicherung, umfassend eine Überdrucksicherung mit einem Rückschlagventil zwecks Aufbringung einer Klemmkraft mit Hartdruck innerhalb eines Bereichs der Soft-Reduction-Strecke, in welchem der Strang noch nicht durcherstarrt ist, bzw. einer Klemmkraft mit Weichdruck innerhalb des Bereichs der Soft-Reduction-Strecke, in welchem der Strang durcherstarrt ist, sowie zwecks Umschaltung von Hartdruck auf Weichdruck und umgekehrt. Die Klemmkraft wird von den Hydraulik-Zylindern sowohl über das Rahmenoberteil als auch über das Rahmenunterteil gleichmäßig in die Druckrollen eingeleitet.

Weitere Einzelheiten, Merkmale und Vorteile der Erfindung ergeben sich aus der nachstehenden Erläuterung eines in den Zeichnungen schematisch dargestellten Ausführungsbeispieles. Es zeigen:
- Figur 1: einen Teil eines Stützsegmentes für den gegossenen Strang in rein schematischer Darstellung, mit einem zugeordneten Schaltschema zur Durchführung des Verfahrens nach der Erfindung;
- Figur 2: ein Stützsegment in geöffneter Position zum Einlauf eines Stranges mit teilweise flüssigem Kern im Bereich der Sumpfspitze.

In Figur 1 ist der Teil eines Stützsegmentes 1 für den in einer Stranggießanlagegegossenen Strang 2, bspw. einer Dünnbramme zu sehen. Das Stützsegment befindet sich innerhalb der Soft-Reduction-Strecke der Strangführung und weist Druck- bzw. Stützrollen 3, 4 auf, die einzeln, oder wie im vorliegenden Fall, als Segment mittels des Hydraulik-Zylinders 7 gegeneinander stufenlos mit einer Klemmkraft beaufschlagt wird.

Mit der Ziffer 30 ist ein mechanischer Anschlag vorgesehener Dicke bezeichnet, gegen welchen der Segmentunterteil 6 gegen den Segmentrahmen-Oberteil 5 durch den Zug der Kolbenstange des Zylinders 7 auf das Maß der Soft-Reduction einzeln eingestellt werden kann.

In der Soft-Reduction-Strecke wird die Dicke der gegossenen Dünnbramme in kleinen Schritten reduziert, um Seigerungen im Stranginneren zu vermindern und um die Oberflächengüte zu verbessern. Die Soft-Reduction-Strecke umfaßt zumindest große Längenbereiche des Stranges mit schmelzflüssigem Kern bis zur Spitze des flüssigen Sumpfes. Um die Anstellung der Stützsegmente an die infolge unterschiedlicher Betriebsbedingungen jeweils veränderte Lage der Sumpfspitze anzupassen, ist eine spezielle hydraulische Schaltung vorgesehen.

Wie das Schaltschema zu Fig. 1 zeigt, wird der Arbeitsdruck der hydraulischen Schaltung oberhalb und unterhalb des Kolbens im Hydraulikzylinder 7 abgegriffen und vom Drucksensor 10 ausgewertet. Dieser Drucksensor 10 am Zylinder 7 sorgt dafür, dass eine Druckerhöhung im Zylinder bspw. zum Umschalten von Hartdruck auf den Weichdruck genutzt wird. Zu diesem Zweck steht der Drucksensor 10 mit dem Druckumschaltventil 11 über Signalleitungen in Verbindung.

Die Klemmzylinder 7 sind primär mit dem Soft-Reduction-Druck, d.h. mit Hartdruck, beaufschlagt, und sind mit einem Sperrventil 12, z.B. Rohrbruchsicherung oder entsperrbarem Rückschlagventil in Verbindung mit einer Überdrucksicherung 15 derart verbunden, dass jede Wegbewegung des Zylinderkolbens eine Druckveränderung hervorruft, die - wie gesagt - im Falle einer Druckerhöhung der Zylinder zum Umschalten auf den Weichdruck genutzt wird.

Im Falle des Weichdrucks wird andererseits das Sperrventil 12 durch das Entlastungsventil 14 geöffnet, so dass das Segment nachgeben kann, d.h., dass die Segment-Maulweite sich verändern kann, wodurch das durcherstarrte Strangstück 2 das Segment 1 unter Weichdruck passieren kann.

Kommt zu einem anderen Zeitpunkt in das Segment 1 ein nicht durcherstarrter Strangbereich mit flüssigem Sumpf an, so würde das Segment 1, beaufschlagt mit Weichdruck, unter dem ferrostatischen Druck des Stranges 2 nachgeben und sich noch stärker öffnen, was nicht zulässig ist und eine Qualitätsminderung des Gießstranges verursacht.

Um ein weiteres Öffnen des Segmentes 1 durch den ferrostatischen Druck des nicht erstarrten Stranges 2 zu vermeiden, wird in der hydraulischen Schaltung eine Druckabfrage gestartet, bei welcher in kurzen Zeitabständen mit Zeittakten das Steuerventil 13 von Weichdruck auf Hartdruck über den Drucksensor 10 umgeschaltet und das entsperrbare Rückschlagventil 12 geschlossen wird.

Anschließend wird geprüft, ob der Hartdruck konstant bleibt, d.h., ob er unterhalb des Umschaltwertes bleibt oder ob er ansteigt. Bleibt der Druck unterhalb des Umschaltwertes, dann ist der Strang 2 nicht durcherstarrt und die Segmentklemmung benötigt Hartdruck.

Steigt jedoch der Druck über den Umschaltwert, dann ist der Strang 2 durcherstarrt und die Segmentklemmung muß auf Weichdruck umgestellt werden.

Figur 2 zeigt ein Segment 1 für den Einlauf des Stranges 2 mit durch einen Kern 8 von flüssiger Schmelze nicht geschlossenen Strangschalen 2'. Der Segmentrahmen umfaßt das Segmentrahmen-Oberteil 5 und das Segmentrahmen-Unterteil 6, die durch Hydraulikzylinder 7, 7' gegen den ferrostatischen Druck der Strangschale 2' bzw. des flüssigen Schmelzenkems 8 mit relativ hoher Kraft zusammengezwungen werden. Hierfür besitzt das Segment 1 die Druckführungsrollen 2 bzw. 4, welche bspw. zum Teil mit Antrieben versehen sind, wie dies allgemein bekannt ist. Die Hydraulik-Zylinder 7' sind mit Weichdruck und die Hydraulik-Zylinder 7 mit Hartdruck im Sinne der Erfindung beaufschlagt.

## Patentansprüche

1. Verfahren zum Stranggießen von Brammen oder Blöcken, insbesondere von Dünnbrammen, in einer Stranggießanlage, umfassend in ein er Strangführung unterhalb der Kokille eine Soft-Reduction-Strecke mit Druckrollen bzw. Stützrollen, (3, 4), die einzeln oder als Segment (1) mittels Hydraulik-Zylindern (7, 7') gegeneinander stufenlos sowie durch Anschläge (30) begrenzbar mit einer veränderbaren Klemmkraft beaufschlagt sind,
**dadurch gekennzeichnet,**
**dass** innerhalb eines Bereichs der Soft-Reduction-Strecke, in welchem der Strang noch nicht durcherstarrt ist, mit einer Klemmkraft mit Hartdruck, und innerhalb des Bereichs der Soft-Reduction-Strecke, in welchem der Strang durcherstarrt ist, mit einer Klemmkraft mit Weichdruck gearbeitet wird,
**dass** Grenz- bzw. Umschaltwerte für Hart- und Weichdruck definiert werden, und dass bei einer Klemmkraft unterhalb des Grenz- bzw. Umschaltwertes die Segmentklemmung mit Hartdruck, und oberhalb des Grenz- bzw. Umschaltwertes die Segmentklemmung mit Weichdruck durchgeführt wird.

2. Verfahren nach Anspruch 1,
**dadurch gekennzeichnet,**
**dass** bei laufendem Gießbetrieb mit Hartdruck in der Soft-Reduction-Strecke, bei Erreichen eines oberen Grenz- bzw. Umschaltwertes für die Klemmkraft auf Weichdruck umgeschaltet, und umgekehrt bei laufendem Gießbetrieb in der Soft-Reduction-Strecke mit Weichdruck bei Erreichen eines unteren Grenz- bzw. Umschaltwertes für die Klemmkraft auf Hartdruck umgeschaltet wird.

3. Verfahren nach Anspruch 1 oder 2,
**dadurch gekennzeichnet,**
**dass** bei Einlauf eines nicht verformbaren, durcherstarrten Strangteils in ein für Hartdruck konisch eingestelltes Segment aufgrund eines dabei entstehenden Druckanstieg-Impulses in den Klemmzylindem eine Umschaltung von Hartdruck auf Weichdruck erfolgt.

4. Verfahren nach einem oder mehreren der Ansprüche 1 bis 3,
**dadurch gekennzeichnet,**
**dass** nach Umschalten eines Segmentes auf einen Betriebszustand mit Weichdruck für einen durcherstarrten Strangteil, im Falle des folgenden Einlaufs eines nicht durcherstarrten Strangteils in das Segment eine Druckabfrage gestartet wird, wobei in kurzen, taktweisen Zeitabständen von Weichdruck auf Hartdruck - und umgekehrt - umgeschaltet wird und geprüft wird, ob die Drücke unverändert bleiben, oder ob sie oberhalb bzw. unterhalb des jeweiligen Grenz- bzw. Umschaltwertes liegen und in Abhängigkeit der Druckprüfung die Einstellung auf Hartdruck bzw. Weichdruck erfolgt.

5. Verfahren nach Anspruch 4,
**dadurch gekennzeichnet,**
**dass** alle Stützsegmente im Soft-Reduction-Bereich und in den dahinter liegenden Segmenten bis zum Maschinenende der taktweisen Druckabfrage unterzogen werden.

6. Verfahren nach einem oder mehreren der Ansprüche 1 bis 5,
**dadurch gekennzeichnet,**
**dass** insbesondere im Horizontalteil der Stranggießanlage eine Strangstrecke bestimmt wird, in welcher für die Betriebszustände des Gießbetriebes, sowie für die verwendeten Stahlsorten, die Soft-Reduction-Bedingungen zutreffen.

7. Verfahren nach Anspruch 6,
**dadurch gekennzeichnet,**
**dass** in der bestimmten Strangstützstrecke alle Stützsegmente einzeln mit erforderlicher Konizität derart einstellbar sind, dass der durchlaufende Strang die für die Soft-Reduction erforderliche Verformung erhält.

8. Verfahren nach einem oder mehreren der Ansprüche 1 bis 7,
**dadurch gekennzeichnet,**
**dass** die hydraulisch einstellbaren Stützsegmente gegen mechanische Anschläge vorbestimmter Dicke (30) auf ein vorgegebenes Maß der Soft-Reduction einzeln eingestellt werden.

9. Verfahren nach einem oder mehreren der Ansprüche 1 bis 8,
**dadurch gekennzeichnet,**
**dass** der Weichdruck auf etwa 30 % bis 50 % des Hartdrucks bspw. auf 40 % des Hartdrucks eingestellt wird.

10. Vorrichtung zum Stranggießen von Brammen oder Blöcken, insbesondere von Dünnbrammen, in einer Stranggießanlage, umfassend in einer Strangführung eines Soft-Reduction-Strecke mit Druck- bzw. Stützrollen (3, 4), die einzeln oder als Segment (1) mittels Hydraulik-Zylindern (7, 7') mit Änderung des Klemmzylinderdrucks gegeneinander stufenlos sowie durch Anschläge (30) begrenzbar mit einer Klemmkraft beaufschlagt sind, insbesondere zur Durchführung des Verfahrens nach der Erfindung,
**gekennzeichnet durch**
eine hydraulische Schaltung mit einem Drucksensor (10) und von diesem steuerbaren Druckumschaltventil (11) sowie mit in dessen Schaltkreis angeordneten Sperrventil (12), einem Steuerventil (13) und einem Entlastungsventil (14), sowie mit einer Rohrbruchsicherung, umfassend eine Überdrucksicherung (15) mit einem Rückschlagventil zwecks Aufbringung einer Klemmkraft mit Hartdruck innerhalb eines Bereichs der Soft-Reduction-Strecke, in welchem der Strang noch nicht durcherstarrt ist, bzw. einer Klemmkraft mit Weichdruck innerhalb des Bereichs der Soft-Reduction-Strecke, in weichem der Strang durcherstarrt ist, sowie zwecks Umschaltung von Hartdruck auf Weichdruck und umgekehrt.

## Claims

1. A method for continuously casting slabs or ingots, particularly thin slabs, in a continuous casting installation comprising a soft reduction section with press rollers and backup rollers (3, 4) which is situated in a billet guide underneath the mould, wherein the press rollers and backup rollers are mutually acted upon with a variable clamping force individually or as a segment (1) by means of hydraulic cylinders (7, 7'), namely in an infinitely variable fashion and limitable by means of limit stops (30), **characterized in that** a clamping force in accordance with the high-pressure mode is exerted within a region of the soft reduction section, in which the billet is not yet thoroughly solidified, and a clamping force in accordance with the low-pressure mode is exerted within the region of the soft reduction section, in which the billet is thoroughly solidified, **in that** limiting or changeover values for the high-pressure mode and the low-pressure mode are defined, and **in that** the segment clamping is carried out in the high-pressure mode if the clamping force lies below the limiting or changeover value and the segment clamping is carried out in the low-pressure mode above the limiting or changeover value.

2. The method according to Claim 1, **characterized in that** a high-pressure casting mode in the soft reduction section is changed over to the low-pressure mode when the clamping force reaches an upper limiting or changeover value and, vice versa, a low-pressure casting mode is changed over to the high-pressure mode when the clamping force reaches a lower limiting or changeover value.

3. The method according to Claim 1 or 2, **characterized in that** the introduction of a non-deformable, thoroughly solidified billet section into a conically adjusted high-pressure segment leads to a pressure rise pulse that, in turn, results in the clamping cylinders being changed over from the high-pressure mode to the low-pressure mode.

4. The method according to at least one of Claims 1-3, **characterized in that**, after changing over a segment to the low-pressure operating mode for a thoroughly solidified billet section, a pressure inquiry is initiated if a billet section that is not thoroughly solidified is subsequently introduced into the segment, wherein the operating mode is changed over from the low-pressure mode to the high-pressure mode--and vice versa-within short cyclic intervals and it is checked whether the pressures remain unchanged or lie above or below the respective limiting or changeover value, and wherein the operating mode is adjusted to the high-pressure mode or the low-pressure mode in dependence on this pressure check.

5. The method according to Claim 4, **characterized in that** all backup segments in the soft reduction section and in the ensuing segments up to the machine end are subjected to a cyclic pressure inquiry.

6. The method according to at least one of Claims 1-5, **characterized in that** a billet section is determined, in which the soft reduction conditions apply to the operating modes of the casting installation, as well as to the steel types used, particularly in the horizontal section of the continuous casting installation.

7. The method according to Claim 6, **characterized in that** all billet segments in the determined billet section can be individually adjusted with the required conicality in such a way that the billet passing through this section is subjected to the deformation required for the soft reduction.

8. The method according to at least one of Claims 1-7, **characterized in that** the hydraulically adjustable backup segments are individually adjusted to a preset soft reduction value against mechanical limit stops of predetermined thickness (30).

9. The method according to at least one of Claims 1-8, **characterized in that** the pressure in the low-pressure mode is adjusted to approximately 30 % - 50 % of the pressure in the high-pressure mode, for example, to 40 % of the pressure in the high-pressure mode.

10. A device for continuously casting slabs or ingots, particularly thin slabs, in a continuous casting installation comprising a soft reduction section with press rollers and backup rollers (3, 4) which is situated in a billet guide, wherein the press rollers and backup rollers are mutually acted upon with a clamping force individually or as a segment (1) by means of hydraulic cylinders (7, 7'), namely in an infinitely variable fashion and limitable by means of limit stops (30), in order to change the clamping cylinder pressure, particularly for carrying out the method according to the invention, **characterized in** a hydraulic circuit with a pressure sensor (10) and a pressure changeover valve (11) that is controlled by the pressure sensor, a shut-off valve (12), a control valve (13) and a relief valve (14) that are arranged in the hydraulic circuit, and a pipe-break safety, wherein the device comprises an overpressure safety (15) with a check valve in order to exert a clamping force in accordance with the high-pressure mode within a region of the soft reduction section, in which the billet is not yet thoroughly solidified, and a clamping force in accordance with the low-pressure mode within the region of the soft reduction section, in which the billet is thoroughly solidified.

## Revendications

1. Procédé pour la coulée continue de brames ou de lingots, en particulier de brames minces, dans une installation de coulée continue, comprenant, dans un dispositif de guidage du brin sous la lingotière, une zone de réduction douce avec des rouleaux de compression ou d'appui (3, 4) qui sont sollicités par une force de serrage variable, individuellement ou comme segment (1) au moyen de vérins hydrauliques (7, 7'), l'un contre l'autre, graduellement et de manière limitée par des butées (30), **caractérisé en ce que** dans une partie de la zone de réduction douce dans laquelle le brin n'est pas encore complètement solidifié, on travaille avec une force de serrage avec une pression de trempe et dans la partie de la zone de réduction douce dans laquelle le brin est complètement solidifié, on travaille avec une force de serrage avec une pression douce, **en ce que** des valeurs limites ou de commutation de la pression de trempe et la pression douce sont définies et **en ce qu'**à une force de serrage inférieure à la valeur limite ou de commutation, le serrage du segment est réalisé à la pression de trempe et au-dessus de la valeur limite ou de commutation, le serrage du segment est réalisé avec une pression douce.

2. Procédé selon la revendication 1, **caractérisé en ce que** la commutation est effectuée, lors du fonctionnement de coulée avec une pression de trempe dans la zone de réduction douce, lorsqu'une valeur limite ou de commutation supérieure pour la force de serrage à la pression douce est atteinte, et inversement, lors du fonctionnement de coulée dans la zone de réduction douce avec une pression douce, lorsqu'une valeur limite ou de commutation inférieure pour la force de serrage à la pression de trempe est atteinte.

3. Procédé selon la revendication 1 ou 2, **caractérisé en ce que** lors de l'entrée d'une partie de brin non déformable, complètement solidifiée dans un segment réglé coniquement pour une pression de trempe, une commutation de la pression de trempe à la pression douce est réalisée en raison d'une impulsion d'augmentation de pression qui est alors générée dans les cylindres de serrage.

4. Procédé selon l'une ou plusieurs des revendications 1 à 3, **caractérisé en ce qu'**après la commutation d'un segment dans un état de fonctionnement avec une pression douce pour une partie de brin complètement solidifiée, lors de l'entrée consécutive d'une partie de brin non complètement solidifiée dans le segment, un balayage de la pression est démarré, dans lequel la pression est commutée de la pression douce à la pression de trempe et inversement à des intervalles courts, cycliques et on teste si les pressions restent inchangées ou si elles sont au-dessus ou au-dessous de la valeur limite ou de commutation et on effectue le réglage à la pression de trempe ou douce en fonction du test de pression.

5. Procédé selon la revendication 4, **caractérisé en ce que** tous les segments d'appui dans la partie de réduction douce et dans les segments consécutifs jusqu'à la fin de la machine sous soumis au balayage en cycle de pression.

6. Procédé selon l'une ou plusieurs des revendications 1 à 5, **caractérisé en ce qu'**on détermine une zone de brin, en particulier dans la partie horizontale de l'installation de coulée continue, dans laquelle les conditions de réduction douce pour l'état de fonctionnement de la coulée ainsi que pour les types d'acier utilisés sont d'application.

7. Procédé selon la revendication 6, **caractérisé en ce que** dans la zone déterminée d'appui du brin, tous les segments d'appui sont réglables individuellement avec la conicité nécessaire de telle manière que le brin qui passe conserve la déformation nécessaire pour la réduction douce.

8. Procédé selon l'une ou plusieurs des revendications 1 à 7, **caractérisé en ce que** les segments d'appui réglables hydrauliquement sont réglés individuellement à une épaisseur (30) prédéfinie contre des butées mécaniques à une mesure prédéfinie de la réduction douce.

9. Procédé selon l'une ou plusieurs des revendications 1 à 8, **caractérisé en ce que** la pression douce est réglée à environ 30% jusqu'à 50% de la pression de trempe, par exemple à 40% de la pression de trempe.

10. Dispositif pour la coulée continue de brames ou de lingots, en particulier de brames minces, dans une installation de coulée continue, comprenant dans un dispositif de guidage du brin, une zone de réduction douce avec des cylindres de compression ou d'appui (3, 4) qui sont sollicités par une force de serrage, individuellement ou comme segment (1) au moyen de vérins hydrauliques (7, 7'), l'un contre l'autre avec modification de la pression des cylindres de serrage graduellement et de manière limitée par des butées (30), en particulier pour réaliser le procédé selon l'invention, **caractérisé par** une commutation hydraulique avec un capteur de pression (10) et une soupape de commutation de pression (11) réglable par ladite sonde ainsi qu'avec une soupape d'arrêt (12), une soupape de commande (13) et une soupape de décharge (14), disposées dans le circuit de commutation ainsi qu'avec une sécurité d'arrêt automatique, comprenant une sécurité de surpression (15) avec un clapet anti-retour en vue d'appliquer une force de serrage avec une pression de trempe dans une partie de la zone de réduction douce dans laquelle le brin n'est pas encore complètement solidifié ou une force de serrage avec une pression douce dans la partie de la zone de réduction douce dans laquelle le brin est complètement solidifié ainsi que pour la commutation de la pression de trempe à la pression douce et inversement.
